# FASCICULE DE BREVET EUROPEEN

(11) **EP 2 577 158 B1**
(45) Date de publication et mention de la délivrance du brevet: **10.02.2016**
(21) Numéro de dépôt: 11728333.3
(22) Date de dépôt: 31.05.2011
(51) Int. Cl.: F22B 37/00, F22B 37/48, G21C 17/003

(54) **DISPOSITIF DE GUIDAGE POUR LANCE FLEXIBLE**
VORRICHTUNG ZUR FÜHRUNG EINER FLEXIBLEN LANZETTE
DEVICE FOR GUIDING A FLEXIBLE LANCE

(30) Priorité: 03.06.2010 FR 1054360
(43) Date de publication de la demande: 10.04.2013
(73) Titulaire: SRA Savac, 69516 Vaulx En Velin (FR)
(72) Inventeur: MARTIN, Didier, F-07700 Bourg Saint Andéol (FR); MANDIER, Jean-Paul, F-38300 Domarin (FR)
(74) Mandataire: Verriest, Philippe
(86) Numéro de dépôt international: PCT/FR2011/051241
(87) Numéro de publication internationale: WO 2011/151591

(56) Documents cités:
- EP-A2- 0 104 492
- FR-A1- 2 573 907
- FR-A1- 2 679 370
- US-A- 4 661 309
- US-A1- 2006 207 525
- US-A1- 2010 011 522

## Description

La présente invention concerne un dispositif de guidage pour lance flexible pour accéder à des endroits difficilement accessibles tels que par exemple l'intérieur d'un générateur de vapeur équipant une centrale thermique notamment du type nucléaire.

Les générateurs de vapeur équipant une centrale thermique et plus particulièrement ceux équipant les centrales nucléaires, comportent généralement une partie appelée séparateur à cyclones permettant la surgénération de vapeur. Cette partie du générateur se présente sous la forme d'une enceinte cylindrique métallique munie de deux ouvertures de diamètre inférieure à 40 cm et diamétralement opposées, dites trous de poing. Cette enceinte est également munie, sur son fond, de tuyaux métalliques verticaux qui, servant à générer la vapeur, sont disposés en lignes et en rangés selon un quadrillage. De par cette disposition, les alignements de tuyaux parallèles à l'alignement des trous de poing forment des lignes de tuyaux et les alignements de tuyaux perpendiculaires à cette direction forment des colonnes de tuyaux.

Lors du fonctionnement d'un générateur vapeur, de l'eau présente dans l'enceinte du générateur est portée à haute température et à haute pression dans le but de générer de la vapeur. Les tuyaux et les autres parties métalliques du séparateur à cyclones sont alors soumis à des conditions extrêmes qui occasionnent une corrosion inévitable. Sans intervention, des dépôts liés à cette corrosion s'accumulent dans le fond de l'enceinte du séparateur à cyclones et peuvent, à terme, rendre inutilisable une telle installation. Pour cette raison, ce type d'installation doit être régulièrement inspectée et nettoyée de ces dépôts. Cette inspection et ce nettoyage se font généralement au moyen de lances équipées soit d'une caméra d'inspection soit de jets d'eau à haute pression. Pour atteindre des endroits précis du générateur de vapeur il est commun d'utiliser, pour guider ces lances au travers des ouvertures exiguës que sont les trous poing, un dispositif de guidage de lance.

Ce type de dispositif doit pouvoir se déplacer dans l'enceinte circulaire du générateur de vapeur pour que la lance, généralement flexible, puisse être déployée pour inspecter et, le cas échéant, nettoyer, la base des tuyaux composant le séparateur à cyclones.

Pour réaliser ces opérations d'inspection ou de nettoyage de l'enceinte d'un séparateur à cyclones d'un générateur de vapeur, il est connu d'utiliser un dispositif pour le guidage de lance, tel que décrit dans le brevet EP0526120.

Le brevet EP0526120 divulgue un dispositif de guidage de lance qui, pouvant se déplacer librement sur un rail, comporte un système d'entrainement et de guidage d'une lance et un moyen de contrôle du positionnement du dispositif sur le rail. Préalablement à l'utilisation d'un tel dispositif, un rail est placé dans le séparateur à cyclones le long du diamètre associé aux deux trous de poing présents dans sa paroi. Le dispositif, équipé d'une lance soit d'inspection, soit de nettoyage, est placé sur ce rail. Il est ensuite, au travers de moyens de commande, déplacé le long du rail, à l'endroit à inspecter/nettoyer, pour y déployer, par les moyen d'entrainement et de guidage, la lance. La lance est alors utilisée pour inspecter/nettoyer l'espace entre deux colonnes de tuyaux.

Ce type de dispositif, s'il permet l'inspection et le nettoyage de la base des tuyaux présent dans le générateur de vapeur, présente un certain nombre d'inconvénients.

En effet, la mise en place d'un tel dispositif est compliquée, puisque nécessitant l'installation d'un rail. En outre, le dispositif ne permet d'inspecter/nettoyer que selon les colonnes de tuyaux puisque la lance ne peut être déployée que perpendiculairement au rail et, en fonction de la configuration du séparateur à cyclones à inspecter ou à nettoyer, certaines zones des tuyaux composant le séparateur à cyclones ne sont pas accessibles.

Le document US 2010/0011522 divulgue un dispositif d'inspection et de nettoyage comprenant notamment un système d'entrainement et de guidage d'une lance flexible et des moyens de maintien et de déplacement sur la face intérieure d'une paroi cylindrique délimitant l'enceinte d'un générateur de vapeur. Les moyens de maintien et de déplacement comportent avantageusement deux paires de roues comportant des éléments en aimant permanent, les roues d'une paire étant motorisées indépendamment des roues de l'autre paire.

L'utilisation de roues comprenant des éléments en aimant permanent est idéale pour un maintien sur des parois métalliques telles que celles équipant les enceintes des générateurs de vapeur de centrales nucléaires. De plus, de tels moyens de maintien et de déplacement permettent au dispositif d'accéder à tout le pourtour intérieur de l'enceinte, et donc un déploiement de la lance sur tout endroit à inspecter ou nettoyer quel que soit son positionnement dans l'enceinte, ceci sans l'utilisation d'une installation supplémentaire telle qu'un rail.

Toutefois, le dispositif d'inspection et de nettoyage divulgué par le document US 2010/0011522 présente un certain nombre d'inconvénients.

La présente invention vise à remédier à ces inconvénients.

Le problème technique à la base de l'invention consiste donc à fournir un dispositif permettant d'inspecter et de nettoyer une enceinte confinée avec un accès difficile telle que par exemple l'intérieur d'un générateur de vapeur équipant une centrale thermique. Ce dispositif doit également permettre une inspection complète d'une telle enceinte sans nécessiter une installation lourde telle qu'un rail.

A cet effet, l'invention concerne un dispositif de guidage pour lance flexible pour l'inspection et/ou le nettoyage d'une enceinte confinée avec un accès difficile, le dispositif de guidage se présentant sous la forme d'un chariot et comportant :
- un système d'entrainement et de guidage d'une lance flexible, monté articulé sur le dispositif,
- des moyens de contrôle du positionnement du dispositif,
- une prise d'alimentation électrique et de commande destinée à être reliée, par un câble flexible, à un dispositif de commande et d'alimentation électrique,
- des moyens de maintien et de déplacement sur la face intérieure d'une paroi délimitant l'enceinte, les moyens de maintien et de déplacement comportant au moins deux roues, motorisées indépendamment l'une de l'autre, comportant des éléments en aimant permanent,
caractérisé en ce que le dispositif s'étend selon un axe longitudinal et comporte :
- un corps central comprenant les roues et leurs systèmes d'entrainement,
- une partie arrière comprenant la prise d'alimentation électrique et de commande, et
- une partie avant comprenant le système d'entrainement et de guidage de la lance, la partie avant étant montée motorisée et pivotante sur le corps du dispositif autour d'un axe transversal parallèle aux axes de rotation des roues du dispositif, la partie avant étant également montée motorisée et pivotante autour de l'axe longitudinal du corps du dispositif.

Un tel montage de la partie avant, celle comportant le système d'entrainement et de guidage de la lance, permet un contrôle maximal de l'angle de déploiement de la lance. En effet, le déplacement de cette partie autour d'un axe transversal et autour d'un axe longitudinal, permet un déplacement contrôlé de la partie avant, et donc du déploiement de la lance, selon les directions comprises dans une demi-sphère tournée vers l'intérieur de l'enceinte.

Préférentiellement, deux des roues motorisées tournent autour d'axes de rotation sensiblement parallèles et décalés les uns par rapport aux autres.

Un tel décalage des axes des roues motorisées du dispositif permet le passage d'obstacles, tels que des soudures verticales, présents sur la paroi des enceintes à inspecter/nettoyer. En effet, lors d'une telle rencontre, une seule de ces deux roues d'entrainement sera simultanément bloquée.

De manière avantageuse, le dispositif comprend également au moins un organe d'appui, complémentaire aux roues motorisées.

Un tel organe permet un point d'appui et de maintien supplémentaire du dispositif sur la paroi de l'enceinte assurant ainsi une stabilité optimisée pour le déploiement de la lance.

De manière avantageuse, le système d'entrainement de la lance comprend une roue d'entrainement équipée d'ergots, entrainée par un moteur destiné à être alimenté et commandé par le dispositif de commande, les ergots étant destinés à engrener avec des trous ménagés dans la lance, qui présente une forme aplatie, des galets étant prévus pour assurer le guidage en aval de la lance.

Un tel système d'entrainement de la lance permet un entrainement robuste, continu et contrôlé de la lance, qualité importante pour un dispositif destiné à être installé dans une enceinte à accès difficile ne permettant pas l'intervention d'un technicien. Le maintien de la lance par des galets offre à la fois un maintien et un guidage de la lance.

Avantageusement, la partie arrière du dispositif est montée pivotante sur le corps du dispositif autour d'un axe transversal sensiblement parallèle aux axes de rotation des roues du chariot.

Un tel montage de la partie arrière sur le corps permet un déplacement de cette dernière pour que le dispositif puisse épouser au mieux la courbure de la paroi de l'enceinte.

De manière avantageuse, les moyens de contrôle comportent au moins une caméra de positionnement et au moins un système d'éclairage associé à au moins une caméra de positionnement.

Une telle camera permet un contrôle direct et visuel du positionnement du dispositif sur la paroi de l'enceinte. L'utilisation d'un système d'éclairage couplé à cette caméra permet de pallier l'absence de lumière dans ce type d'enceinte.

Préférentiellement, une caméra est positionnée sur un coté du dispositif, destinée à être tournée vers le bas de manière à déterminer la hauteur du dispositif.

Une telle caméra permet un contrôle visuel de la position du dispositif vis-à-vis du fond de l'enceinte. L'opérateur peut ainsi contrôler au mieux le déplacement du dispositif.

De manière avantageuse, au moins une caméra est positionnée sur la face avant du corps du dispositif de manière à contrôler l'orientation du système d'entrainement et de guidage de la lance flexible.

Un tel contrôle visuel de l'orientation du système d'entrainement et de guidage de la lance permet un déploiement de la lance selon une direction contrôlée pour ainsi atteindre les endroits à inspecter ou à nettoyer.

Avantageusement, la partie avant du dispositif est équipée d'une caméra de contrôle tournée dans la direction de la sortie de la lance.

Un tel contrôle visuel permet de suivre la lance durant son déploiement pour pouvoir ainsi la placer précisément à l'endroit à inspecter ou à nettoyer.

La présente invention se rapporte également à un ensemble pour l'inspection d'une enceinte confinée avec un accès difficile comprenant un dispositif conforme à l'invention et une lance flexible de section rectangulaire comportant à son extrémité libre une caméra d'inspection dont l'axe de vision du capteur optique est orienté à environ 45° vers le bas, lorsque la lance est horizontale.

Un tel ensemble est idéal pour l'inspection d'une enceinte confinée avec un accès difficile, telle que l'enceinte d'un générateur de vapeur de centrale nucléaire. En outre, un tel équipement de la lance permet de réaliser une inspection précise du fond de l'enceinte du générateur et notamment de la base des tuyaux.

Avantageusement, la lance contient des éléments de transmission de données vidéo en direction du dispositif de commande et d'alimentation électrique, ainsi qu'un conduit d'amenée d'outils miniatures d'extraction de corps migrants.

La présente invention se rapporte également à un ensemble pour l'inspection d'une enceinte confinée avec un accès difficile comprenant un dispositif conforme à l'invention et une lance de nettoyage haute pression flexible et de section rectangulaire, la lance comprenant plusieurs conduits d'amenée de liquide sous pression et une extrémité aval équipée de plusieurs orifices de sortie disposés symétriquement par rapport à l'axe de la lance.

Un tel ensemble est idéal pour le nettoyage d'une enceinte confinée avec un accès difficile telle que l'enceinte d'un générateur de vapeur de centrale nucléaire. En outre, un tel équipement de la lance permet d'utiliser le dispositif pour nettoyer les dépôts corrodés présents au fond de l'enceinte de façon stable puisque la symétrie des orifices de sortie du liquide à haute pression permet d'équilibrer les efforts induits sur la lance par le liquide à haute pression.

De toute façon l'invention sera bien comprise à l'aide de la description qui suit, en référence au dessin schématique annexé représentant, à titre d'exemple non limitatif, une forme d'exécution de ce dispositif de guidage de lance.
Figure 1 est une vue partielle et éclatée de l'intérieur d'un séparateur à cyclones dans lequel travaille le dispositif selon l'invention ;
Figure 2 est une vue de dessous du dispositif ;
Figure 3 est une vue de dessous, à échelle agrandie, du système de motorisation des roues ;
Figure 4 est une vue de coté du dispositif ;
Figure 5 est une vue de coté, à échelle agrandie, du système d'entrainement et de guidage de la lance ;
Figure 6 est une vue en perspective du dispositif.

La figure 1 représente partiellement l'intérieur d'un séparateur à cyclones 1 équipant un générateur de vapeur de centrale nucléaire dans lequel travail un dispositif 2 de guidage pour lance flexible 3. Un tel séparateur à cyclones 1 se présente sous la forme d'une enceinte 1 cylindrique métallique munie de deux ouvertures 4 de diamètre inférieure à 40 cm et diamétralement opposées, dites trous de poing. Cette enceinte présente une paroi cylindrique 5 dont la face intérieure est métallique. Cette enceinte est également munie, sur son fond 6, de tuyaux métalliques verticaux 7 qui, servant à générer la vapeur, sont disposés en lignes et en rangés selon un quadrillage. De par cette disposition, les alignements de tuyaux 7 parallèles à l'alignement des trous de poing 4 forment des lignes de tuyaux 8 et les alignements de tuyaux perpendiculaires à cette direction forment des colonnes de tuyaux 9.

Le dispositif 2 se présente sous la forme d'un chariot en trois parties, à savoir une partie avant 10, appelée tête, une partie centrale 11, appelée corps, et une partie arrière 16 comprenant une prise d'alimentation électrique et de commande. Une telle disposition permet, en situation, d'équiper le dispositif d'un câble flexible 17 d'alimentation et de commande branché sur sa partie arrière 16 et d'une lance flexible 3 qui passe sur le dessous du dispositif 2 pour ressortir sur la tête 10 du dispositif 2.

La figure 2 présente une vue de dessous de ce dispositif 2 qui présente une forme allongée. Sur cette figure, la partie arrière 16 présente une projection de forme générale en triangle isocèle dont le sommet arrière est tronqué. Sur cette troncature 18 de la partie arrière 16 est ménagée une ouverture destinée à recevoir le connecteur du câble 17 d'alimentation et de commande. La partie arrière 16 est montée pivotante autour d'un axe transversal sur le corps 11 du dispositif 2. Ce montage peut être, comme le montre la figure 3, articulé autour d'une pièce 20.

Le corps 11 du dispositif 2 présente une forme générale en parallélépipède rectangle aplati. Il présente, sur sa face inférieure, deux roues 12, 13 disposées autour d'axes de rotation transversaux, sensiblement parallèles et décalés les uns par rapport aux autres. Ces deux roues 12, 13 comportent sur leur pourtour des éléments 21 en aimant permanent. Ces roues 12, 13, comme le montre la figure 3, sont motorisées par l'intermédiaire de deux moteurs indépendants 14, 15. Une telle motorisation indépendante de ces roues 12,13 permet un contrôle de la trajectoire lors des déplacements du dispositif 2.

Une pièce d'appui 22 est également disposée sur la face inférieure du corps 11 du dispositif et en décalage par rapport aux roues 12, 13 de manière à réaliser un point d'appui supplémentaire. Cette pièce d'appui 22 permet d'améliorer la stabilité du dispositif 2 lors de son déplacement le long de la paroi 5 de l'enceinte 1 et lors du déploiement de la lance 3. Le dispositif 2 comporte également sur son corps 11, des caméras 23 disposées sur les cotés latéraux de celui-ci. Chacune de ces caméras 23 peut être équipée d'un système d'éclairage. Ce système d'éclairage peut être constitué, comme illustré sur la figure 4, par des diodes électroluminescentes 24 disposées sur la périphérie de ces caméras 23.

Le corps 11 du dispositif 2 est également équipé, comme illustré sur la figure 3, d'un système de motorisation entre la tête 10 du dispositif 2 et son corps 11. Ce système de motorisation permet un montage pivotant de la tête 10 sur le corps 11 du dispositif 2 autour d'un axe transversal sensiblement parallèle aux axes de rotation des roues 12,13. Une telle configuration permet un pivotement contrôlé de la tête 10 sur un angle sensiblement égal à 45°. Le système de motorisation comprend avantageusement un moteur 25 et un ensemble d'engrenages 26.

Pour contrôler la position du dispositif 1, le corps 11 peut comporter sur sa face avant une caméra 27. Cette caméra 27 peut être combinée, comme illustré sur la figure 2, avec un système d'éclairage comportant, par exemple, des diodes électroluminescentes 28.

La tête 10 du dispositif 2 est également montée, à l'aide d'une pièce intermédiaire 29, pivotante autour de l'axe longitudinal du dispositif 2. Ce montage est motorisé par un ensemble composé d'un moteur 30 et d'engrenages 31, et permet à la tête 10 d'effectuer un mouvement de pivotement contrôlé sur un angle sensiblement égal à 90°.

La tête 10 comporte une première partie 32 parallélépipédique à partir de laquelle s'étend une partie saillante 33. Cette deuxième partie 33 forme un angle sensiblement égal à 110° avec la première partie 32 de la tête 10.

La tête 10 comporte également un système d'entrainement et de guidage de la lance 3. Le système d'entrainement et de guidage comporte un canal 34 ménagé dans les deux parties 32, 33 pour guider la lance 3 à travers la tête 10 du dispositif 2. Le système d'entrainement et de guidage comporte également un moteur 35 monté sur la première partie 32. Ce moteur 35 entraine, par l'intermédiaire d'un système d'engrenages 36, comme montré sur les figures 2 et 5, une roue 37 équipée d'ergots 38, qui est disposée dans le canal 34. Ces ergots 38 sont destinés à engrener avec la lance 3 lorsqu'elle est insérée dans le canal 34 de la tête 10. Ce guidage de la lance peut être complété par des galets, non représentés ici.

Ainsi, lorsque la lance 3 est installée sur le dispositif 2, elle est insérée dans la tête 10 du dispositif 2 par le canal 34. La lance 3 ressort, comme le montre la figure 1, sur la face supérieure de la partie saillante 33 de la tête 10 guidée par le canal 34 et les galets. Le déploiement de la lance 3 peut alors être réalisé par la mise en rotation de la roue 37 munie d'ergots 38 qui vont entrainer la lance 3.

De manière à contrôler précisément le déploiement de la lance 3, la tête 10 présente, sur sa partie saillante 33, une caméra 39. Cette caméra 39 peut également être équipée d'un système d'éclairage, par exemple à diodes électroluminescentes.

La lance 3 pouvant équiper le dispositif 2, est une lance flexible de section rectangulaire percée, sur toute sa longueur, de trous. Ces trous sont destinés à coopérer avec la roue 37 à ergots 38 de la tête 10 lorsque la lance 3 est engrenée par la roue 37. Selon le type d'opération à effectuer dans l'enceinte, inspection ou nettoyage, la lance 3 équipant le dispositif 2 sera configurée différemment.

Pour une inspection de l'enceinte 1, l'extrémité libre de la lance 3 flexible est équipée d'un capteur optique, et la lance 3 contient des éléments de transmission de données vidéo en direction du dispositif de commande et d'alimentation électrique. La lance 3 comprend également un conduit d'amenée d'outils miniatures d'extraction de corps migrants.

Pour un nettoyage, la lance 3 comprend plusieurs conduits d'amenée de liquide sous pression, et son extrémité aval est équipée de plusieurs orifices de sortie disposés symétriquement par rapport à l'axe de la lance 3. Une telle disposition symétrique permet de maintenir en place la lance, les efforts exercés par la pression du jet de liquide sortant de chaque orifice étant compensés par le jet de liquide de l'orifice symétrique.

Lorsque l'enceinte 1 d'un séparateur à cyclones d'un générateur vapeur d'une centrale thermique doit être inspectée ou nettoyée, il est procédé comme suit. Le câble 17 d'alimentation et de commande est préalablement branché sur le dispositif 2, et la lance 3 flexible, équipée en fonction des besoins d'une caméra d'inspection ou d'une lance à haute pression, est introduite dans le canal 34 ménagé dans la tête 10 du dispositif 2. L'équipement du dispositif 2 réalisé, ce dernier est introduit, comme illustré sur la figure 1, dans l'enceinte 1 à partir d'un des deux trous de poing 4. Le dispositif est alors posé sur la face intérieure de la paroi 5 de l'enceinte 1 du séparateur à cyclones. Le dispositif reste en place, aux moyens de ses roues 12, 13 et de sa pièce d'appuie 22, sur la face intérieure de la paroi métallique 5 qui est généralement verticale.

Ainsi disposé, le dispositif peut être commandé par un opérateur par un dispositif électronique, idéalement informatisé, tel que par exemple un ordinateur disposant d'une carte d'acquisition branchée au dispositif par l'intermédiaire du câble 17 d'alimentation et de commande. L'opérateur accède alors par ces moyens électroniques à la fois aux moyens de contrôle que sont les caméras 23, 27, 39 disposées sur le dispositif et à la commande des différentes motorisations 14, 15, 25, 30, 35 du dispositif. Idéalement, la commande des différentes motorisations du dispositif ce faisant au moyen d'une manette de commande.

L'opérateur peut alors utiliser les trois caméras 23, 27, 29 de contrôle disposées sur le corps 11 du dispositif 2 pour déterminer la position du dispositif 2 vis-à-vis de l'enceinte 1. Une fois la position du dispositif 2 établie, l'opérateur peut contrôler indépendamment les deux roues 12, 13 du dispositif pour le déplacer à l'endroit voulu sur la face intérieure de la paroi 5. Le dispositif en place, l'opérateur actionne les deux moteurs 25, 30 de positionnement de la tête 10 pour obtenir l'angle de déploiement requis pour atteindre l'endroit à inspecter ou nettoyer. La lance 3 est ensuite déployée à la longueur désirée. Pour ce faire, la roue 37 à ergots 38 est mise en rotation par le moteur 35 disposé sur la tête du dispositif. La longueur requise de lance 3 déployée étant atteinte, l'opérateur utilise, en fonction de l'équipement choisi, soit la caméra disposée sur la lance pour inspecter/nettoyer l'endroit où est déployée la lance, soit la lance haute pression pour nettoyer ce même endroit.

## Revendications

1. Dispositif (2) de guidage pour lance (3) flexible pour l'inspection et/ou le nettoyage d'une enceinte (1) confinée avec un accès (4) difficile, le dispositif (2) de guidage se présentant sous la forme d'un chariot et comportant :
- un système d'entrainement et de guidage d'une lance (3) flexible, monté articulé sur le dispositif (2),
- des moyens de contrôle du positionnement du dispositif (2),
- une prise d'alimentation électrique et de commande destinée à être reliée, par un câble (17) flexible, à un dispositif de commande et d'alimentation électrique,
- des moyens de maintien et de déplacement sur la face intérieure d'une paroi verticale (5) délimitant l'enceinte (1), les moyens de maintien et de déplacement comportant au moins deux roues (12, 13), motorisées indépendamment l'une de l'autre, comportant des éléments (21) en aimant permanent,
**caractérisé en ce que** le dispositif (2) s'étend selon un axe longitudinal et comporte :
- un corps (11) central comprenant les roues (12, 13) et leurs systèmes d'entrainement (14, 15),
- une partie arrière (16) comprenant la prise d'alimentation électrique et de commande, et
- une partie avant (10) comprenant le système d'entrainement et de guidage de la lance (3), la partie avant (10) étant montée motorisée et pivotante sur le corps (11) du dispositif (2) autour d'un axe transversal parallèle aux axes de rotation des roues (12, 13) du dispositif (2), la partie avant (10) étant également montée motorisée et pivotante sur le corps (11) autour de l'axe longitudinal du dispositif (2).

2. Dispositif (2) selon la revendication 1, **caractérisé en ce qu'**au moins deux des roues motorisées (12, 13) tournent autour d'axes de rotation sensiblement parallèles et décalés les uns par rapport aux autres.

3. Dispositif (2) selon la revendication 1 ou 2, **caractérisé en ce qu'**il comprend également au moins un organe d'appui (22), complémentaire aux roues (12, 13) motorisées.

4. Dispositif (2) selon l'une des revendications 1 à 3, **caractérisé en ce que** le système d'entrainement de la lance (3) comprend une roue d'entrainement (37) équipée d'ergots (38), entrainée par un moteur (35) destiné à être alimenté et commandé par le dispositif de commande, les ergots (38) étant destinés à engrener avec des trous ménagés dans la lance (3), qui présente une forme aplatie, des galets étant prévus pour assurer le guidage en aval de la lance.

5. Dispositif (2) selon l'une des revendications 1 à 4, **caractérisé en ce que** la partie arrière (16) du dispositif (2) est montée pivotante sur le corps (11) du dispositif (2) autour d'un axe transversal sensiblement parallèle aux axes de rotation des roues (12, 13) du chariot.

6. Dispositif (2) selon l'une des revendications 1 à 5, **caractérisé en ce que** les moyens de contrôle comportent au moins une caméra (23, 27) de positionnement et au moins un système d'éclairage (24, 28) associé à au moins une caméra de positionnement (23, 27).

7. Dispositif (2) selon la revendication 6, **caractérisé en ce qu'**au moins une caméra (23) est positionnée sur un coté du dispositif (2), destinée à être tournée vers le bas de manière à déterminer la hauteur du dispositif (2).

8. Dispositif (2) selon la revendication 6 ou 7, **caractérisé en ce qu'**au moins une caméra (27) est positionnée sur la face avant du corps (11) du dispositif (2) de manière à contrôler l'orientation du système d'entrainement et de guidage de la lance (3) flexible.

9. Dispositif (2) selon l'une des revendications 1 à 8, **caractérisé en ce que** la partie avant (10) du dispositif est équipée d'une caméra (39) de contrôle tournée dans la direction de la sortie de la lance (3).

10. Ensemble pour l'inspection d'une enceinte (1) confinée avec un accès (4) difficile, **caractérisé en ce qu'**il comprend un dispositif (2) selon l'une des revendications 1 à 9 et une lance (3) flexible de section rectangulaire comportant à son extrémité libre une caméra d'inspection dont l'axe de vision du capteur optique est orienté à environ 45° vers le bas, lorsque la lance est horizontale.

11. Ensemble pour l'inspection d'une enceinte (1) confinée avec un accès (4) difficile, **caractérisé en ce qu'**il comprend un dispositif (2) selon l'une des revendications 1 à 9 et une lance de nettoyage haute pression (3) flexible et de section rectangulaire, la lance comprenant plusieurs conduits d'amenée de liquide sous pression et une extrémité aval équipée de plusieurs orifices de sortie disposés symétriquement par rapport à l'axe de la lance (3).

## Patentansprüche

1. Vorrichtung (2) zum Führen für eine flexible Lanze (3) zur Inspektion und/ oder Reinigung eines begrenzten Raumes (1) mit erschwertem Zugang (4), wobei sich die Vorrichtung (2) zum Führen in Form eines Schlittens darstellt und folgendes umfasst:
- ein Antriebs- und Führungssystem einer flexiblen Lanze (3), das gelenkig auf der Vorrichtung (2) montiert ist,
- Mittel zur Kontrolle der Positionierung der Vorrichtung (2),
- einen Steckanschluss zur Stromversorgung und Steuerung, der dazu bestimmt ist, über ein flexibles Kabel (17) mit einer Vorrichtung zur Steuerung und zur Stromversorgung verbunden zu werden,
- Mittel zum Halten und Fahren an der Innenseite einer vertikalen Wand (5), die den begrenzten Raum (1) eingrenzt, wobei die Mittel zum Halten und Fahren zumindest zwei Räder (12, 13) umfassen, die unabhängig voneinander motorisiert sind, und Elemente (21) aus einem Permanentmagneten umfassen,
**dadurch gekennzeichnet, dass** sich die Vorrichtung (2) entlang einer Längsachse erstreckt und folgendes umfasst:
- einen zentralen Korpus (11), die Räder (12, 13) und deren Antriebssysteme (14, 15) umfassend,
- einen hinteren Abschnitt (16), den Steckanschluss zur Stromversorgung und Steuerung umfassend, und
- einen vorderen Abschnitt (10), das Antriebs- und Führungssystem der Lanze (3) umfassend, wobei der vordere Abschnitt (10) motorisiert und um eine Querachse schwenkbar auf dem Korpus (11) der Vorrichtung (2) montiert ist, die parallel zu den Drehachsen der Räder (12, 13) der Vorrichtung (2) verläuft, wobei der vordere Abschnitt (10) ebenfalls motorisiert und um die Längsachse der Vorrichtung (2) schwenkbar auf dem Korpus (11) montiert ist.

2. Vorrichtung (2) nach Anspruch 1, **dadurch gekennzeichnet, dass** sich zumindest zwei der motorisierten Räder (12, 13) um Drehachsen drehen, die in etwa parallel und zueinander versetzt verlaufen.

3. Vorrichtung (2) nach Anspruch 1 oder 2, **dadurch gekennzeichnet, dass** sie ebenfalls zumindest ein Stützteil (22) ergänzend zu den motorisierten Rädern (12, 13) enthält.

4. Vorrichtung (2) nach einem der Ansprüche 1 bis 3, **dadurch gekennzeichnet, dass** das Antriebssystem der Lanze (3) ein mit Zapfen (38) bestücktes Antriebsrad (37) enthält, das durch einen Motor (35) angetrieben wird, der dazu bestimmt ist, von der Steuervorrichtung gespeist und gesteuert zu werden, wobei die Zapfen (38) dazu bestimmt sind, in die Löcher einzugreifen, die in der Lanze (3) ausgeführt sind, die eine abgeflachte Form aufweist, wobei Rollen vorgesehen sind, um für die Führung stromabwärts zur Lanze zu sorgen.

5. Vorrichtung (2) nach einem der Ansprüche 1 bis 4, **dadurch gekennzeichnet, dass** der hintere Abschnitt (16) der Vorrichtung (2) um eine Querachse schwenkbar auf dem Korpus (11) der Vorrichtung (2) montiert ist, die in etwa parallel zu den Drehachsen der Räder (12, 13) des Schlittens verläuft.

6. Vorrichtung (2) nach einem der Ansprüche 1 bis 5, **dadurch gekennzeichnet, dass** die Kontrollmittel zumindest eine Kamera (23, 27) zum Positionieren und zumindest ein Beleuchtungssystem (24, 28) umfassen, das zumindest einer Kamera (23, 27) zum Positionieren zugeordnet ist.

7. Vorrichtung (2) nach Anspruch 6, **dadurch gekennzeichnet, dass** zumindest eine Kamera (23) an einer Seite der Vorrichtung (2) positioniert ist, und dazu bestimmt ist, nach unten gedreht zu werden, um die Höhe der Vorrichtung (2) zu bestimmen.

8. Vorrichtung (2) nach Anspruch 6 oder 7, **dadurch gekennzeichnet, dass** zumindest eine Kamera (27) an der Vorderseite des Korpus (11) der Vorrichtung (2) positioniert ist, um die Orientierung des Antriebs- und Führungssystems der flexiblen Lanze (3) zu kontrollieren.

9. Vorrichtung (2) nach einem der Ansprüche 1 bis 8, **dadurch gekennzeichnet, dass** der vordere Abschnitt (10) der Vorrichtung mit einer Kamera (39) zur Kontrolle ausgerüstet ist, die in die Richtung des Ausgangs der Lanze (3) gedreht ist.

10. Einheit zur Inspektion eines begrenzten Raumes (1) mit erschwertem Zugang (4), **dadurch gekennzeichnet, dass** sie eine Vorrichtung (2) nach einem der Ansprüche 1 bis 9 und eine flexible Lanze (3) im rechteckigen Querschnitt umfasst, die an ihrem freien Ende eine Inspektionskamera umfasst, bei der die Blickrichtung des optischen Sensors in etwa 45° nach unten gerichtet ist, wenn die Lanze waagrecht steht.

11. Einheit zur Inspektion eines begrenzten Raumes (1) mit erschwertem Zugang (4), **dadurch gekennzeichnet, dass** sie eine Vorrichtung (2) nach einem der Ansprüche 1 bis 9 und eine flexible Hochdruckreinigungslanze (3) mit einem rechteckigen Querschnitt umfasst, wobei die Lanze mehrere Zufuhrkanäle für unter Druck stehende Flüssigkeit umfasst, und ein stromabwärts befindliches Ende, das mit mehreren Ausgangsöffnungen versehen ist, die im Verhältnis zur Mitte der Lanze (3) symmetrisch angeordnet sind.

## Claims

1. A guiding device (2) for a flexible lance (3) for inspection and/or cleaning a confined enclosure (1) with a difficult access (4), the guiding device (2) being in the form of a carriage and including:
- a system for driving and guiding a flexible lance (3), pivotally mounted on the device (2),
- means for controlling the positioning of the device (2),
- a power supply and control outlet intended to be connected, by a flexible cable (17), to a control and power supply device,
- holding and displacement means on the inner face of a vertical wall (5) delimiting the enclosure (1), the holding and displacement means including at least two wheels (12, 13), independently motorized from each other, including elements (21) in permanent magnet,
**characterized in that** the device (2) extends along a longitudinal axis and includes:
- a central body (11) comprising the wheels (12, 13) and their drive systems (14, 15),
- a rear portion (16) comprising the power supply and control outlet, and
- a front portion (10) comprising the system for driving and guiding the lance (3), the front portion (10) being motorized and pivotally mounted on the body (11) of the device (2) about a transverse axis parallel the rotation axes of the wheels (12, 13) of the device (2), the front portion (10) being also motorized and pivotally mounted on the body (11) about the longitudinal axis of the device (2).

2. The device (2) according to claim 1, **characterized in that** at least two motorized wheels (12, 13) rotate about rotation axes substantially parallel and offset from each other.

3. The device (2) according to claim 1 or 2, **characterized in that** it also comprises at least one bearing member (22), complementary to the motorized wheels (12, 13).

4. The device (2) according to any of claims 1 to 3, **characterized in that** the system for driving the lance (3) comprises a drive wheel (37) equipped with lugs (38), driven by a motor (35) intended to be supplied and controlled by the control device, the lugs (38) being intended to mesh with holes arranged in the lance (3), which has a flattened shape, rollers being provided to ensure the guiding downstream of the lance.

5. The device (2) according to any of claims 1 to 4, **characterized in that** the rear portion (16) of the device (2) is pivotally mounted on the body (11) of the device (2) about a transverse axis substantially parallel to the rotation axes of the wheel (12, 13) of the carriage.

6. The device (2) according to any of claims 1 to 5, **characterized in that** the control means include at least one positioning camera (23, 27) and at least one lighting system (24, 28) associated to at least one positioning camera (23, 27).

7. The device (2) according to claim 6, **characterized in that** at least one camera (23) is positioned on one side of the device (2), intended to be orientated downwards so as to determine the height of the device (2).

8. The device (2) according to claim 6 or 7, **characterized in that** at least one camera (27) is positioned on the front face of the body (11) of the device (2) so as to control the orientation of the system for driving and guiding the flexible lance (3).

9. The device (2) according to any of claims 1 to 8, **characterized in that** the front portion (10) of the device is equipped with a control camera (39) orientated in the direction of the exit of the lance (3).

10. An assembly for inspecting a confined enclosure (1) with a difficult access (4), **characterized in that** it comprises a device (2) according to any of claims 1 to 9 and a flexible lance (3) with rectangular section including at its free end an inspection camera whose line of sight of the optical sensor is oriented at approximately 45° down, when the lance is horizontal.

11. An assembly for inspecting a confined enclosure (1) with a difficult access (4), **characterized in that** it comprises a device (2) according to any of claims 1 to 9 and a high-pressure cleaning lance (3) with rectangular section and which is flexible, the lance comprising several under pressure liquid delivery pipes and a downstream end equipped with several outlet orifices disposed symmetrically relative to the axis of the lance (3).
